# EUROPÄISCHE PATENTSCHRIFT

(11) **EP 3 064 683 B1**
(45) Veröffentlichungstag und Bekanntmachung des Hinweises auf die Patenterteilung: **20.09.2017**
(21) Anmeldenummer: 16151313.0
(22) Anmeldetag: 14.01.2016
(51) Int. Cl.: E05D 15/56

(54) **LAUFWAGENANORDNUNG FÜR EINE SCHIEBETÜR**
CARRIAGE FOR A SLIDING DOOR
SYSTEME DE CHARIOT POUR PORTE COULISSANTE

(30) Priorität: 02.03.2015 DE 102015102937
(43) Veröffentlichungstag der Anmeldung: 07.09.2016
(73) Patentinhaber: HAUTAU GmbH, 31691 Helpsen (DE)
(72) Erfinder: MÜGGE, Dirk, 31688 Nienstädt (DE)
(74) Vertreter: Dantz, Jan Henning

(56) Entgegenhaltungen:
- EP-A1- 0 044 799
- EP-A1- 2 712 990
- EP-A2- 1 298 272

## Beschreibung

Die vorliegende Erfindung betrifft eine Laufwagenanordnung für eine Schiebetür, nach dem Oberbegriff des Anspruches 1.

Die EP 1 298 272 offenbart eine Laufwagenanordnung für eine Hebe-SchiebeTür, bei der an jedem Laufwagen Rollenhalterbleche vorgesehen sind, die neben den Rollen auch einen Führungsbolzen lagern, der innerhalb eines schräg verlaufenden Schlitzes bewegbar ist, um ein Lager für einen Schiebeflügel anzuheben oder abzusenken. Der Laufwagen ist dabei über einen Gelenkhebel bewegbar, um relativ zu dem Lager verfahren werden zu können. Solche Laufwagenanordnungen ermöglichen zwar ein Anheben und Absenken eines Flügels, allerdings treten Probleme auf, wenn besonders schwere Gewichte, beispielsweise durch Mehrfachverglasungen, angehoben und abgesenkt werden sollen. In der Praxis hat sich gezeigt, das Laufrollen einem ungleichmäßigen Verschleiß unterliegen, so dass es passieren kann, dass die Gewichtsbelastung auf die Rollen ungleichmäßig verteilt wird und eine Schiebebewegung erschwert wird oder sogar ein Defekt auftreten kann.

Zur Aufnahme hoher Gewichtslasten wird in der nachveröffentlichten DE 10 2014 012 029 vorgeschlagen, die Anzahl der Laufrollen zu erhöhen, wobei auf jeder Seite einer Hubeinrichtung ein Laufrollenpaar vorgesehen ist, so dass ein Laufwagen vier Rollen umfasst. Bei dieser Konstruktion ist die große Baulänge nachteilig und die große Anzahl an Bauteilen, die zur Herstellung eines einzelnen Laufwagens notwendig sind.

Die EP 044 799 A1 offenbart einen Laufwagen für eine Schiebetür, der eine Hubvorrichtung aufweist, um ein Führungsteil von einer abgesenkten in eine angehobene Position und wieder zurück bewegen zu können. Die Hubvorrichtung weist eine Kurvenscheibe mit Zähnen auf, die über eine Betätigungsmechanik bewegbar sind, um das Führungsteil entlang einer Kulissenführung zu bewegen.

Es ist daher Aufgabe der vorliegenden Erfindung, eine Laufwagenanordnung für eine Schiebetür zu schaffen, die eine gleichmäßigere Belastung der Rollen gewährleistet und einen einfachen Aufbau besitzt.

Diese Aufgabe wird mit einer Laufwagenanordnung mit den Merkmalen des Anspruches 1 gelöst.

Erfindungsgemäß ist der Rollenhalter für die Rollen unabhängig von einer Betätigung der Hubvorrichtung drehbar an dem Führungsteil gelagert, so dass die Rollen nur über das Führungsteil mit einer Gewichtslast belastet werden, aber der Rollenhalter nicht mit Kräften durch die Betätigungsvorrichtung belastet wird. Dadurch können die Rollenhalter frei um das Führungsteil schwenken, so dass eine gleichmäßige Belastung der Rollen gewährleistet wird, selbst wenn die Rollen einem unterschiedlichen Verschleiß ausgesetzt sind. Der Erfindung liegt dabei die Erkenntnis zugrunde, dass durch die drehbare Lagerung des Rollenhalters um das Führungsteil Unebenheiten an der Führungsschiene oder andere Einflüsse kompensiert werden können, ohne dass dies zu Querkräften an dem Rollenhalter führt.

In einer bevorzugten Ausgestaltung der Erfindung ist die Drehachse des Rollenhalters im Wesentlichen mittig zwischen den Achsen der drehbar gelagerten Rollen angeordnet. Dadurch können Gewichtslasten im Wesentlichen gleichmäßig auf die Rollen verteilt werden. Der Rollenhalter umfasst zwei Stege, an dem vorzugsweise die Achsen zur drehbaren Lagerung der Rollen und eine mit dem Führungsteil verbundene oder integral ausgebildete Drehachse vorgesehen sind. Der Rollenhalter kann somit nur an dem Führungsteil und den beiden Rollen fixiert sein, um entsprechende Schwenkbewegungen ausführen zu können. Vorzugsweise sind an dem Rollenhalter nur zwei Rollen angeordnet, nämlich in Verfahrrichtung der Rollen gesehen jeweils eine Rolle vor der Hubvorrichtung und eine Rolle hinter der Hubvorrichtung.

Der Rollenhalters umfasst zwei Stege, die in axiale Richtung der Rollen auf gegenüberliegenden Seiten der Rollen vorgesehen sind. Die Rollen sind somit zwischen den beiden Stegen an dem Rollenhalter gehalten. Die Stege können für eine stabile Aufnahme der Gewichtskräfte aus einem Metallblech hergestellt sein.

Gemäß der Erfindung ist das Führungsteil als Bolzen ausgebildet, der zumindest die Kulissenführung und die Stege des Rollenhalters durchgreift. Der Bolzen ist benachbart zu den Stegen des Rollenhalters jeweils mit einem Steuerelement verbunden, mittels dem die Bewegung des Bolzens relativ zu der Kulissenführung steuerbar ist. Das Steuerelement kann beispielsweise eine oder zwei Leisten aufweisen, wobei vorzugsweise zwei Leisten vorgesehen werden und jeweils eine Leiste benachbart zu einem Steg des Rollenhalters in axiale Richtung der Rollen gesehen außen angeordnet ist. Die beiden Leisten des Steuerelementes umgreifen somit die beiden Rollenhalter.

Der Laufwagen kann somit zu einer mittleren vertikalen Ebene symmetrisch ausgebildet sein, so dass eine besonders gute Gewichtsverteilung gewährleistet wird.

Die erfindungsgemäße Laufwagenanordnung kann einen oder mehrere Laufwägen umfassen, die über Steuerelemente zum gemeinsamen Anheben und Absenken der Stützteile miteinander verbunden sind. Für hohe Gewichtslasten können auch drei oder vier Laufwägen miteinander gekoppelt werden.

Die Erfindung wird nachfolgend anhand eines Ausführungsbeispiels mit Bezug auf die beigefügten Zeichnungen näher erläutert. Es zeigen:
- Figur 1: eine Seitenansicht einer erfindungsgemäßen Laufwagenanordnung, bei der ein Teil der Steuerelemente weggelassen wurde;
- Figur 2: eine Ansicht der Laufwagenanordnung der Figur 1 mit angehobenen Stützteilen;
- Figur 3: eine Ansicht gemäß Figur 2 mit verschwenkten Rollenhaltern;
- Figur 4: eine perspektivische Detailansicht eines Laufwagens der Laufwagenanordnung der Figur 1 in der abgesenkten Position;
- Figur 5: eine perspektivische Ansicht des Laufwagens der Figur 4 in der angehobenen Position;
- Figur 6: eine perspektivische Ansicht des Laufwagens der Figur 4, und
- Figuren 7A und 7B: zwei Ansichten des Laufwagens der Figur 4, teilweise im Schnitt.

Eine Laufwagenanordnung 1 dient zum Bewegen eines Flügels eines Fensters oder einer Tür, beispielsweise für eine Hebe-Schiebetür oder eine Hebe-Schiebe-Kipptür. Innerhalb eines Blendrahmens ist dabei an einer Unterseite eine Führungsschiene vorgesehen, an der ein oder mehrere Laufwagen 2 und 2' verfahrbar gelagert sind.

Ein erster Laufwagen 2 umfasst ein Stützteil 3, und ein zweiter Laufwagen 2', der beabstandet von dem ersten Laufwagen 2 auf der Führungsschiene angeordnet ist, umfasst ebenfalls ein Stützteil 3. Auf den Stützteilen 3 der Laufwagen 2 und 2' ist der bewegbare Flügel abgestützt.

An jedem Laufwagen 2 und 2' ist eine Hubvorrichtung 4 vorgesehen, mittels der das Stützteil 3 von einer abgesenkten Position eine angehobene Position bewegbar ist. Jeder Laufwagen 2 und 2' umfasst ferner zwei Rollen 5 und 6, die an gegenüberliegenden Seiten der Hubvorrichtung 4 angeordnet sind. Die Rollen 5 und 6 sind dabei über einen gemeinsamen Rollenhalter 7 miteinander verbunden.

Zur Betätigung der Hubvorrichtungen 4 ist eine Betätigungsvorrichtung mit einem Hebel 8 vorgesehen, der an einem Beschlag 9 des Flügels drehbar gelagert ist. Über den Hebel 8 kann eine Treibstange 10 in vertikale Richtung angehoben und abgesenkt werden, die auf eine Eckumlenkung 11 wirkt. Über die Eckumlenkung 11 wird dann über ein Kettenglied 23 ein Steuerelement betätigt, um das Stützteil 3 über die Hubvorrichtung 4 anzuheben oder abzusenken. Über die Betätigungsvorrichtung werden dabei gleichzeitig alle Stützteile 3 an den Laufwagen 2 und 2' angehoben oder abgesenkt. Hierfür ist das Steuerelement an dem ersten Laufwagen 2 über eine Verbindungsstange 12 mit einem Steuerelement des zweiten Laufwagens 2' verbunden. Auf diese Weise ist es möglich, auch mehr als zwei Laufwägen 2, 2' an die Betätigungsvorrichtung anzuschließen, beispielsweise drei Laufwagen oder vier Laufwagen.

In Figur 1 ist die abgesenkte Position der Stützteile 3 und in Figur 2 die angehobene Position der Stützteile 3 dargestellt.

In Figur 3 ist gezeigt, dass die Rollenhalter 7 der Laufwagen 2 und 2' drehbar um ein Führungsteil 20 der Hubvorrichtung 4 gelagert sind. Jeder Rollenhalter 7 trägt an gegenüberliegenden Enden eine Rolle 5 bzw. 6, wobei zwischen den Drehachsen der Rollen 5 und 6 das Führungsteil 20 angeordnet ist. Bei dem linken Laufwagen 2 wurde der Rollenhalter 7 gegen den Uhrzeigersinn verschwenkt, während bei dem rechten Laufwagen 2' der Rollenhalter 7 im Uhrzeigersinn um das Führungsteil 20 verschwenkt wurde.

In Figur 4 ist der Laufwagen 2 in einer vergrößerten Darstellung gezeigt. Es ist erkennbar, dass die Eckumlenkung 11 über einen Bolzen 26 mit dem Kettenglied 23 verbunden ist, wobei das Kettenglied 23 über einen weiteren Bolzen 22 mit einem leistenförmigen Steuerelement 13 verbunden ist. Das leistenförmige Steuerelement 13 kann als Streifen, insbesondere als Metallstreifen, ausgebildet sein, der in einem mittleren Bereich mit dem Führungsteil 20 verbunden ist, so dass durch Ziehen an dem Kettenglied 23 das Führungsteil 20 entlang einer schräg zur Horizontalen angeordneten Kulissenführung 21 verschoben wird, um das Stützteil 3 anzuheben . Das Absenken des Stützteils 3 erfolgt durch Bewegen des Steuerelementes 13 in die gegenüberliegende Richtung.

Das Steuerelement 13 ist auf der zum Kettenglied 23 abgewandten Seite über eine Hülse 24 mit einem Kopplungsteil 25 verbunden, an das die Verbindungsstange 12 angeschlossen wird. Über die Verbindungsstange 12 wird ein Steuerelement 13 an dem Laufwagen 2' angekoppelt, so dass die Stützteile 3 der Laufwagen 2 und 2' gemeinsam bewegt werden. Der Laufwagen 2' kann im Übrigen baugleich wie der Laufwagen 2 ausgebildet sein.

In Figur 5 wurde das Steuerelement 13 weggelassen, wie auch in den Figuren 1 bis 3, um die Aufhängung der Rollen 5 und 6 besser erkennen zu können. Der streifenförmige Rollenhalter 7 ist an gegenüberliegenden Enden durch eine Achse 50 bzw. 60 einer der Rollen 5 oder 6 durchsetzt, und zwischen den Achsen 50 und 60 ist etwa mittig das Führungsteil 20 durch eine Öffnung in dem Rollenhalter 7 durchgeführt. Ferner ist die schräg zur Horizontalen ausgerichtete Kulissenführung 21 für das Führungsteil 20 teilweise erkennbar, mittels der das Stützteil 3 angehoben und abgesenkt werden kann. Benachbart zu der Rolle 6 ist das Kopplungsteil 25 vorgesehen, mittels dem der Laufwagen 2 mit einem weiteren Laufwagen 2' verbunden werden kann.

In Figur 6 ist der Laufwagen 2 schräg von unten dargestellt. Es ist erkennbar, dass der Laufwagen 2 zu einer vertikalen mittleren Ebene im Wesentlichen symmetrisch ausgebildet ist. Die Rollen 5 und 6 können zusammen mit dem Rollenhalter 7 um das Führungsteil 20 verschwenkt werden, wobei der Rollenhalter 7 durch zwei Stege gebildet ist, die die beiden Rollen 5 und 6 umgreifen. Ferner ist erkennbar, dass das Steuerelement 13 durch zwei streifenförmige Leisten gebildet ist, die jeweils an einer Außenseite eines Steges des Rollenhalters 7 angeordnet sind, wobei die Leisten des Steuerelementes 13 länger ausgebildet sind als der Rollenhalter 7. Die beiden Leisten des Steuerelementes 13 sind über den Bolzen 22 mit dem Kettenglied 23 gekoppelt und können über das Kopplungsteil 25 eine Bewegung der Betätigungsvorrichtung an den benachbarten Laufwagen 2' sowie an den Rollenhalter 7 weitergeben. Der Rollenhalter 7 ist allerdings unabhängig von dem Steuerelement 13 an dem Führungsteil 20 verschwenkbar gelagert.

Wie in den Figuren 7A und insbesondere 7B gezeigt ist, durchgreift das Führungsteil 20 die Kulissenführung 21, die beiden Stege des Rollenhalters 7 sowie die beiden Leisten des Steuerelementes 13. Das Führungselement 20 ist als Bolzen ausgebildet, beispielsweise aus Metall oder einem harten Kunststoff, wobei das Führungsteil 20 zylindrisch oder wie im dargestellten Ausführungsbeispiel mit zylindrischen Abschnitten ausgebildet sein kann, die sich zu den Enden jeweils stufenförmig verjüngen. Dadurch kann das Führungsteil zunächst an der Kulissenführung 21 montiert werden, wobei dann eine Öffnung an dem Steg des Rollenhalters 7 auf einen stufenförmigen Abschnitt des Bolzens und die Leiste des Steuerelementes 13 mit einer Öffnung auf eine weitere Stufe des Bolzens aufgeschoben werden kann. Durch die Ausbildung von Stufen an dem Führungsteil 20 wird gewährleistet, dass der Rollenhalter 7 mit Spiel zwischen der Kulissenführung 21 und dem Steuerelement 13 gehalten ist und somit frei drehbar bleibt und nicht verklemmt. In axiale Richtung können entsprechende Sicherungsmittel an dem Führungsteil 20 vorgesehen sein, die eine dauerhafte Fixierung innerhalb der beiden Leisten des Steuerelementes 13 gewährleisten. Das Führungsteil 20 kann zudem auch mehrteilig ausgebildet sein.

In dem dargestellten Ausführungsbeispiel werden zwei Laufwagen 2 und 2' eingesetzt, um einen Schiebeflügel, insbesondere einen Hebe-Schiebeflügel, abzustützen. Es ist natürlich auch möglich, mehr als zwei Laufwagen 2 und 2' bei einer erfindungsgemäßen Laufwagenanordnung vorzusehen.

### Bezugszeichenliste

- 1: Laufwagenanordnung
- 2, 2': Laufwagen
- 3: Stützteil
- 4: Hubvorrichtung
- 5: Rolle
- 6: Rolle
- 7: Rollenhalter
- 8: Hebel
- 9: Beschlag
- 10: Treibstange
- 11: Eckumlenkung
- 12: Verbindungsstange
- 13: Steuerelement
- 20: Führungsteil
- 21: Kulissenführung
- 22: Bolzen
- 23: Kettenglied
- 24: Hülse
- 25: Kopplungsteil
- 26: Bolzen
- 50: Achse
- 60: Achse

## Patentansprüche

1. Laufwagenanordnung (1) für eine Schiebetür, insbesondere eine Hebe-Schiebetür, mit mindestens einem Laufwagen (2, 2'), der eine Hubvorrichtung (4) mit einem entlang einer Kulissenführung (21) der Laufwagenanordnung (1) gelagerten Führungsteil (20) zum Anheben und Absenken eines Stützteils (3) umfasst, auf dem ein Türflügel abstützbar ist, wobei auf beiden Seiten der Hubvorrichtung (4) mindestens eine Rolle (5, 6) drehbar gelagert ist, die auf einer Führungsschiene verfahrbar sind, und die Rollen (5, 6) an gegenüberliegenden Seiten der Hubvorrichtung (4) an einem gemeinsamen Rollenhalter (7) gehalten sind, wobei der Rollenhalter (7) zwei Stege umfasst, die in axialer Richtung der Rollen (5, 6) auf gegenüberliegenden Seiten der Rollen (5, 6) vorgesehen sind, wobei der Rollenhalter (7) unabhängig von einer Betätigungsvorrichtung der Hubvorrichtung (4) drehbar an dem Führungsteil (20) gelagert ist, wobei das Führungsteil (20) als Bolzen ausgebildet ist, der zumindest die Kulissenführung (21) und die Stege der Rollenhalter (7) durchgreift, **dadurch gekennzeichnet, dass** der Bolzen benachbart zu den Stegen des Rollenhalters (7) jeweils mit einem leistenförmigen Steuerelement (13) verbunden ist, mittels dem die Bewegung des Bolzens relativ zu der Kulissenführung (21) steuerbar ist.

2. Laufwagenanordnung nach Anspruch 1, **dadurch gekennzeichnet, dass** die Drehachse des Rollenhalters (7) mittig zwischen den Achsen (50, 60) zur drehbaren Lagerung der Rollen (5, 6) angeordnet ist.

3. Laufwagenanordnung nach Anspruch 1 oder 2, **dadurch gekennzeichnet, dass** an den Stegen des Rollenhalters (7) Achsen (50, 60) zur drehbaren Lagerung der Rollen (5, 6) und eine mit dem Führungsteil (20) verbundene oder integral ausgebildete Drehachse vorgesehen sind.

4. Laufwagenanordnung nach einem der vorhergehenden Ansprüche, **dadurch gekennzeichnet, dass** die Stege des Rollenhalters (7) aus einem Metallblech hergestellt sind.

5. Laufwarenanordnung nach einem der vorhergehenden Ansprüche, **dadurch gekennzeichnet, dass** das Steuerelement (13) für die Hubvorrichtung (4) nur über das Führungsteil (20) mit dem Rollenhalter (7) verbunden ist.

6. Laufwagenanordnung nach einem der vorhergehenden Ansprüche, **dadurch gekennzeichnet, dass** das Steuerelement (13) zwei Leisten aufweist und jede Leiste benachbart zu einem Steg des Rollenhalters (7) in axiale Richtung der Rollen (5, 6) außen angeordnet ist.

7. Laufwagenanordnung nach einem der vorhergehenden Ansprüche, **dadurch gekennzeichnet, dass** die Laufwagenanordnung mehrere Laufwägen (2, 2') umfasst, die über Steuerelemente (13, 25, 12) zum Anheben und Absenken der Stützteile (3) miteinander verbunden sind.

## Claims

1. A carriage assembly (1) for a sliding door, in particular for a lifting-sliding door, comprising at least one carriage (2, 2'), said carriage comprising a lifting mechanism (4) with a guide part (20) which is held along a guide track (21) of the carriage assembly for lifting and lowering a support part (3), on which a wing of a door can be supported, whereby on both sides of the lifting mechanism (4) at least one roller (5, 6) is rotatably mounted, which are displaceable on a guide rail, and the rollers (5, 6) are held on opposite sides of the lifting mechanism (4) on a common roller holder (7), whereby the roller holder (7) comprises two webs which are arranged in the axial direction of the rollers (5, 6) on opposite sides of the rollers (5, 6), whereby the roller holder (7) is held rotatably on the guide part (20) in a manner independent from a control mechanism of the lifting mechanism (4), whereby the guide part (20) is formed as a bolt which protrudes at least through the guide track (21) and the webs of the roller holders (7), **characterized in that** the bolt is connected in an area adjacent to the webs of the roller holder (7) with one strip-shaped control element (13), respectively, by means of which the movement of the bolt relative to the guide track (21) can be controlled.

2. The carriage assembly according to claim 1, **characterized in that** the rotational axis of the roller holder (7) is located in the middle between the axes (50, 60) for moveable arrangement of the rollers (5, 6).

3. The carriage assembly according to claim 1 or 2, **characterized in that** on the webs of the roller holder (7) axes (50, 60) for rotational arrangement of the rollers (5, 6) and one rotational axis being connected to or integrally formed with the control part (20) are provided.

4. The carriage assembly according to one of the preceding claims, **characterized in that** the webs of the roller holders (7) are formed from a metal sheet.

5. The carriage assembly according to one of the preceding claims, **characterized in that** the control element (13) of the lifting mechanism (4) is connected with the roller holder (7) via the guide part (20) only.

6. The carriage assembly according to one of the preceding claims, **characterized in that** the control element (13) comprises two strips, whereby each strip is located adjacent to a web of the roller holder (7) on the outward side in the axial direction of the rollers (5, 6).

7. The carriage assembly according to one of the preceding claims, **characterized in that** the carriage assembly comprises several carriages (2, 2') which are connected to each other via control elements (13, 25, 12) for lifting and lowering the support parts (3).

## Revendications

1. Dispositif de chariot (1) pour une porte coulissante, notamment une porte coulissante relevable comportant au moins un chariot (2, 2') muni d'un dispositif de soulèvement (4) avec une pièce de guidage (20) montée le long d'une coulisse de guidage (21) du dispositif de chariot (1) pour soulever et abaisser une pièce d'appui (3) sur laquelle s'appuie le panneau de porte,
* au moins un galet (5, 6) étant monté à rotation aux deux côtés du dispositif de soulèvement (4), ces galets circulant sur un rail de guidage, les galets (5, 6) étant tenus aux côtés opposés du dispositif de soulèvement (4) par un support de galets (7), commun,
* le support de galets (7) ayant deux lames venant sur les côtés opposés des galets (5, 6) dans la direction axiale des galets (5, 6),
* le support de galets (7) étant monté à rotation sur la pièce de guidage (20) indépendamment du dispositif d'actionnement du dispositif de soulèvement (4),
* la pièce de guidage (20) étant réalisée sous la forme d'un goujon traversant au moins la coulisse de guidage (21) et les lames du support de galets (7),
**caractérisé en ce que**
le goujon est relié au voisinage des lames du support de galets (7) à un élément de commande (13) en forme de longeron avec lequel se commande le mouvement du goujon par rapport à la coulisse de guidage (21).

2. Dispositif de chariot selon la revendication 1,
**caractérisé en ce que**
l'axe de rotation du support de galets (7) se trouve au milieu entre les axes (50, 60) de montage à rotation des galets (5, 6).

3. Dispositif de chariot selon les revendications 1 ou 2,
**caractérisé en ce que**
les lames du support de galets (7) reçoivent des axes (50, 60) pour le montage à rotation des galets (5, 6) et un axe de rotation relié ou réalisé en une seule pièce avec la pièce de guidage (20).

4. Dispositif de chariot selon l'une des revendications précédentes,
**caractérisé en ce que**
les lames du support de galets (7) sont en tôle.

5. Dispositif de chariot selon l'une des revendications précédentes,
**caractérisé en ce que**
l'élément de commande (13) est seulement relié par la pièce de guidage (20) au support de galets (7) pour le dispositif de soulèvement (4).

6. Dispositif de chariot selon l'une des revendications précédentes,
**caractérisé en ce que**
l'élément de commande (13) comporte deux longerons et chaque longeron est à l'extérieur au voisinage d'une entretoise du support de galets (7) dans la direction axiale des galets (5, 6).

7. Système de chariots selon l'une des revendications précédentes,
**caractérisé en ce qu'**
il comporte plusieurs chariots (2, 2') reliés les uns aux autres par des éléments de commande (13, 25, 12) pour soulever et abaisser les pièces d'appui (3).
